# EUROPÄISCHE PATENTSCHRIFT

(11) **EP 1 341 495 B1**
(45) Veröffentlichungstag und Bekanntmachung des Hinweises auf die Patenterteilung: **29.08.2007**
(21) Anmeldenummer: 01995594.7
(22) Anmeldetag: 11.12.2001
(51) Int. Cl.: A61H 23/02, A43B 7/06, A43B 7/08

(54) **SCHUH MIT FUSSMASSIERENDER WIRKUNG**
SHOE WITH A FOOT-MASSAGING EFFECT
CHAUSSURE A EFFET DE MASSAGE DU PIED

(30) Priorität: 16.12.2000 DE 10062929; 26.03.2001 DE 10114859; 24.08.2001 DE 10141568
(43) Veröffentlichungstag der Anmeldung: 10.09.2003
(73) Patentinhaber: Hahn, Matthias, 67734 Katzweiler (DE)
(72) Erfinder: Hahn, Matthias, 67734 Katzweiler (DE)
(74) Vertreter: Becker, Bernd
(86) Internationale Anmeldenummer: PCT/DE2001/004708
(87) Internationale Veröffentlichungsnummer: WO 2002/047601

(56) Entgegenhaltungen:
- EP-A- 0 383 685
- EP-A- 0 427 556
- EP-A- 1 088 489
- DE-A- 2 024 534
- GB-A- 2 310 785
- US-A- 4 249 319
- US-A- 5 830 553
- US-A- 5 979 076

## Beschreibung

Die Erfindung bezieht sich auf einen Schuh mit fußmassierender Wirkung der eine Sohle gegebenenfalls mit einem Absatz und ein Obermaterial umfasst, wobei im Schuhinnern oberhalb der Sohle ein ein Massageelement enthaltendes Polster vorgesehen ist, das unterseitig eine der Form der Sohle angepasste flexible Basisplatte und oberseitig ein mit dieser fest verbundenes elastisches Schutzvlies aufweist.

In der Regel weisen Schuhe eine Innensohle mit einer glatten Struktur auf. Mitunter ist die Innensohle zumindest abschnittsweise, z.B. im Bereich des Absatzes und/oder des Fußballens, mit einer Polsterung geringer Höhe versehen, um einen "weicheren" Gang des Trägers des Schuhs zu ermöglichen.

Ferner sind Schuhwaren bekannt, die auch als Badeschuhe bzw. Pantoletten bezeichnet werden. Diese zeichnen sich in der Regel dadurch aus, dass der Schuh mittels eines Riemens oder Steges, der über den Fußrist verläuft, am Fuß des Trägers befestigt wird. Häufig bestehen solche Schuhwaren aus gespritztem oder geschäumten Kunststoff und sind oftmals einteilig ausgebildet. Weiterhin gibt es solche Schuhwaren in mehrteiliger Form, wobei die Sohle beispielsweise aus Leder oder Holz besteht und auf dieser Sohle eine noppenartige Struktur aufgebracht ist, beispielsweise durch Verkleben. Durch die noppenartige Struktur werden beim Laufen des Trägers dessen Fußsohle durch die Noppen massiert, wodurch in den Füßen des Trägers eine wohltuend hohe Blutzirkulation erreicht wird.

Schuhe mit glatten Innensohlen sind insofern nachteilig, als diese überhaupt keine massierende Wirkung auf die Füße des Trägers ausüben. Bei Schuhen mit noppenartigen, fußmassierenden Strukturen tritt immer das Problem auf, dass die Noppenzwischenräume sich mit Schmutzpartikeln füllen und der vom Fuß sich absondernde Schweiß in diese Zwischenräume gelangt. Die sich aus Schmutz und Schweiß bildende Substanz zwischen den Noppen führt letztendlich zu einem unangenehmen Geruch und gegebenenfalls zu Fußerkrankungen durch Pilzbakterien u.ä..

Die EP 0 427 556 A2 offenbart einen Schuh mit einer herausnehmbaren Einlegesohle, die sowohl eine Massagewirkung auf den Fuß eines Trägers des Schuhs als auch eine Zirkulation von Luft im Sohlenbereich bewirkt. Die Einlegesohle umfasst eine mit als Noppen ausgebildeten Massageelementen versehene Basisplatte, wobei über den oberen Enden der Massageelemente ein anatomisch geformtes Polster angeordnet ist, das entlang des äußeren Endes an der Basisplatte befestigt ist. Das Polster stellt eine Einlegesohle dar, deren Oberfläche aus einer Lage absorbierenden Materials und deren Unterseite aus einer Lage Schaumgummi oder einem ähnlichen schockabsorbierenden Material besteht. Im Weiteren sind in das anatomische Polster eine Vielzahl von Zirkulationsöffnungen eingelassen. Die Befestigung des Polsters an der Basisplatte erfolgt derart, dass die untere Seite des Polsters zur oberen Oberfläche der Basisplatte beabstandet ist. Durch die Beabstandung ist eine Luftkammer zwischen dem Polster und der Basisplatte ausgebildet. Das Einlegepolster besteht aus einem im Wesentlichen luftundurchlässigen Material, um einen Lufteinschluss in der Luftkammer zu bewirken und eine Luftzirkulation durch die Zirkulationsöffnungen bei einer Belastung der Einlegesohle sicherzustellen.

Darüber hinaus ist aus der US-A-5 979 076 ein Schuh bekannt, dessen Sohle Zirkulations- und Massagemittel umfasst. Die Massagemittel sind als Noppen ausgebildet und erstrecken sich von der Sohle in Richtung des Inneren des Schuhs. Oberhalb der Noppen erstreckt sich ein fluiddurchlässiges Gewebekissen, das aus einer Vielzahl von Baumwolllagen zusammengesetzt ist, die durch Kleben oder Nähen miteinander verbunden sind.

Ferner offenbart die DE-A-2 024 534 eine Fußformeinlage mit Noppen als Massageelemente.

Des Weiteren zeigt die EP 0 383 685 A1 eine Besohlung für einen Schuh, die einen zwischen einer Laufsohle und einer Brandsohle ausgebildeten Hohlraum zur Aufnahme von Kugeln aufweist.

Es ist Aufgabe der Erfindung, einen Schuh der eingangs genannten Art zu schaffen, bei dem eine relativ hohe fußmassierende Wirkung erzielt und gleichzeitig eine im Wesentlichen geruchs- und schmutzfreie Benutzung des Schuhs ermöglicht wird.

Erfindungsgemäß wird die Aufgabe dadurch gelöst, dass das Massageelement als eine Vielzahl von Kugeln ausgebildet ist, die in ein elastisches Material eingebettet und/oder in Reihen durch das elastische Material dauerhaft miteinander verbunden sind.

Bekanntlich wird die Fußsohle des Menschen in verschiedene Reflexzonen unterteilt. Medizinisch besteht ein unmittelbarer Zusammenhang zwischen den einzelnen Fußreflexzonen zu den Organen bzw. Körperteilen des Menschen, wobei sich gezielte Massagen auf bestimmte Fußreflexzonen direkt auf das Wohlsein des betroffenen Körperteils bzw. Organs auswirken. Das eine Vielzahl von Kugeln aufweisende Massageelement sorgt während des Tragens des Schuhs für eine permanente Massage der Fußsohle des Trägers des Schuhs. Die permanente Massage der Fußsohle des Menschen stimuliert daher positiv dessen Wohlbefinden. Dies wird insbesondere durch die die Blutzirkulation fördernde Wirkung der Fußsohlenmassage erreicht. Gerade die Vielzahl von Kugeln ermöglicht eine besonders wirkungsvolle Massage der Fußsohle, da die Kugeln durch ihre Punktauflagen sich leicht in die Fußsohle eindrücken und durch das Abrollen des Fußes beim Laufen der Massageeffekt erzeugt wird. Die Kugeln sind im Polster des Schuhs relativ beweglich, so dass eine zusätzliche Rollwirkung der Kugeln beim Abrollen des Fußes beim Laufen des Schuhträgers erreicht wird, die zusätzlich stimulierend auf die Fußsohle wirkt. In Abhängigkeit von der Anordnung der Kugeln im Polster, nämlich lose oder unregelmäßig oder in gleichmäßigen oder zueinander versetzten Reihen, kann eine unterschiedliche Massagewirkung der Fußsohle erreicht werden. Die Kugeln werden ohne einen Verlust der Massagewirkung der Fußsohle sowohl durch die Einbettung in das elastische Material als auch die Verbindung mit dem elastischen Material, die beispielsweise mittels elastischer jeweils endseitig mit einer Kugel in Verbindung stehender Stege erfolgt, dauerhaft zueinander gehalten. Hierbei können die Kugeln in einer Ebene traubenförmig zueinander angeordnet werden. Das oberseitig des Massageelementes und/oder der medizinischen Wirkstoffe angeordnete und fest mit der flexiblen Basisplatte verbundene elastische Schutzvlies verhindert das Eindringen von Fußschweiß und Schmutz in das Polster, wodurch eine geruchsfreie Benutzung des Schuhs gegeben ist.

Zweckmäßigerweise weisen der Werkstoff der Kugeln und das elastisches Material gleiche oder unterschiedliche Shore-Härten auf. Durch eine entsprechende Materialpaarung ist die Massagewirkung der Fußsohle zu beeinflussen. Selbstverständlich kann das elastische Material komplett unterschiedlich zu dem Werkstoff, aus dem die Kugeln gefertigt sind, sein, es sich also um verschiedene Materialien handeln.

Um einem Abrieb der Kugeln wirksam entgegen zu wirken, sind vorzugsweise die Kugeln an ihrer Oberfläche mit einer Gleitschicht versehen. Die Gleitschicht kann beispielsweise nach der Fertigung der Kugeln aufgetragen oder bei der Fertigung der Kugeln in den Werkstoff eingebracht werden. Selbstverständlich ist auch die Verwendung eines gleitfähigen Werkstoffes zur Produktion der Kugeln geeignet.

Bei einer weiteren vorteilhaften Ausgestaltung weist das mit Kugeln gefüllte Polster am Innenrand umlaufend ein flexibles Federband auf. Das flexible Federband ermöglicht ein vollständiges Befüllen des Polsters mit Kugeln, die bei Belastung beim Laufen des Schuhträgers randseitig etwas in das flexible Federband gedrückt werden. Dadurch haben die Kugeln trotz der völligen Befüllung des Polsters einen gewissen Bewegungsspielraum, um den Massageeffekt zu erzeugen.

Nach einer Weiterbildung der Erfindung ist im Absatz eine Ventileinrichtung vorgesehen, die mit dem Innenraum des mit Kugeln gefüllten Polsters verbunden ist. Bevorzugt ist die Ventileinrichtung als Einwegventil ausgebildet, wobei im Obermaterial des Schuhs Entlüftungsöffnungen eingebracht sind. Da sich die Kugeln im Innern des Polsters während des Laufens des Schuhträgers ständig bewegen und ihre Lage ändern, entsteht im Polster ein ständiger Unterdruck, der während des Laufens permanent seine Lage innerhalb des Polsters ändert. Dies kann vom Schuhträger als angenehmem aber auch als unangenehme empfunden werden. Das Ventil gestattet nun die Möglichkeit, während des Laufens durch den Unterdruck im Polster als Druckmedium Umgebungsluft anzusaugen und in das Innere des Polsters zu leiten, so dass ein "weicheres" Laufen vom Schuhträger empfunden wird. Bei jedem Schritt wird infolge der Belastung wiederum im Polster ein Überdruck erzeugt, der durch das Ableiten der Luft über die Entlüftungsöffnungen im Obermaterial des Schuhs ausgeglichen wird. Während des Laufens wird daher ständig Umgebungsluft angesaugt, ins Innere des Polsters geleitet und über die Entlüftungsöffnungen des Schuhs wieder abgeleitet. Es wird ein doppelter Massageeffekt erreicht und zwar einerseits durch die Kugeln und andererseits durch die unbelasteten Stellen des mit Druckluft gefüllten Polsters.

Der Aufbau eines größeren Luftpolsters und damit das Bewirken eines "weicheren" Laufens kann noch dadurch unterstützt werden, dass zwischen der Ventileinrichtung und dem mit Kugeln gefüllten Polster eine flexible, ausdehnbare Kammer im Absatz ausgebildet ist. Die flexible Kammer weist ein erhöhtes Volumen zur Aufnahme von Umgebungsluft auf, die eine Vergrößerung des Luftvolumens im das Kugeln enthaltenden Polster bewirkt.

Um eine Beschädigung der im Absatz des Schuhs untergebrachten Kammer durch Materialverschleiß und Abnutzung des Schuhs zu vermeiden, ist die flexible, ausdehnbare Kammer unterseitig durch eine feste Schutzplatte vom unteren Bereich des Absatzes bzw. der Sohle getrennt. Dadurch kann der unterhalb der Schutzplatte angeordnete Absatz bei Bedarf erneuert werden.

Der der Erfindung zu Grunde liegende Gedanke wird in der nachfolgenden Beschreibung anhand mehrerer Ausführungsbeispiele, die in den Zeichnungen dargestellt sind, näher erläutert. Es zeigen:
- Fig. 1: einen Längsschnitt durch einen Schuh nach der Erfindung,
- Fig. 2: eine vergrößerte Darstellung der Einzelheit II gemäß Fig. 1 in einer alternativen Ausgestaltung,
- Fig. 3: einen Längsschnitt durch einen Schuh nach der Erfindung in einer alternativen Ausführung,
- Fig. 4: eine Teilansicht auf die Darstellung nach Fig. 3 in Richtung des Pfeiles IV,
- Fig. 5: einen Längsschnitt durch eine Einlage für einen erfindungsgemäßen Schuh,
- Fig. 6: einen Längsschnitt durch eine alternative Einlage für einen erfindungsgemäßen Schuh und
- Fig. 7: eine vergrößerte Darstellung der Einzelheit VII gemäß Fig. 6 unter Belastung durch den Fuß eines Trägers des Schuhs.

In Fig. 1 ist ein Schnitt durch einen Schuh 1 dargestellt, der eine Sohle 2 mit einem Absatz 14 und ein Obermaterial 3 aufweist. Die Sohle 2 und das Obermaterial 3 sind in an sich bekannter Weise miteinander verbunden. Im Schuh 1 befindet sich oberhalb der Sohle 2 ein Polster 11, bei dem auf der Basisplatte 6 lose eine Vielzahl von Kugeln 12 angeordnet sind, welche sich bei Belastung geringfügig gegeneinander verschieben und somit einen Massageeffekt bewirken. Die Basisplatte 6 und das Schutzvlies 9 sind fest miteinander verbunden und besitzen einen Übergang 13 zum Obermaterial 3.

Im Schuhinnern 4 ist oberhalb der Sohle 2 ein Polster 5 vorgesehen, das eine flexible Basisplatte 6 umfasst, die der Form der Sohle 2 angepasst ist und das Fußbett 7 bildet. Auf der Basisplatte 6 sind in Richtung des Schuhinneren 4 eine Vielzahl von Noppen 8 befestigt. Die Noppen 8 besitzen die Form von Halbkugeln, wobei die runde Seite in Richtung des Schuhinnern 4 weist. Oberhalb der Noppen 8 befindet sich ein elastisches Schutzvlies 9, das auf den Noppen 8 aufliegt und seitlich mit einer Erhöhung 39 der Basisplatte 6 oder dem Obermaterial 3 abschließt. Die Noppen 8 bestehen aus elastischem Material, so dass sie bei Belastung ihre Form verändern und nach der Entlastung ihre ursprüngliche Form wieder einnehmen. Dadurch wird der im Schuh 1 abrollende Fuß beim Gehen ständig durch die ihre Form ändernden in sich elastischen Noppen 8 massiert.

In der Schuhspitze 26 ist eine Kappe 27 eingelegt, die einen medizinischen Wirkstoff, z.B. gegen Fußpilz, enthält. Der Wirkstoff kann über relativ kleine Poren in der Kappe 27 aus dieser austreten. Die Kappe 27 ist derart gestaltet, dass sie immer bestrebt ist, sich aufzuweiten. Dadurch liegt sie stets fest auf dem Schutzvlies 9 und in der Schuhspitze 26 an.

Das die Kugeln 12 enthaltende Polster 11 ist vollständig abdichtend ausgeführt und weist eine im Absatz 14 ausgebildete Zuführung 15 auf. An einem Ende der Zuführung 15 ist ein im Absatz 14 von außen zugängliches Ventil 17 vorgesehen, über das dieses Polster 11 mit einem Druckmedium versehen werden kann. Hierdurch kann sich das Schutzvlies 9 an einer unbelasteten Stelle 16, wie in Fig. 2 dargestellt, ausbauchen. Da die unbelastete Stelle 16 beim Abrollen des Fußes im Schuh 1 wandert, wird ein doppelter Massageeffekt erzielt, und zwar zum einen durch die Kugeln 12 und zum anderen durch die unbelastete Stelle 16 selbst. Im Obermaterial 3 des Schuhs 1 sind Entlüftungsöffnungen 40 eingearbeitet, die schuppenartig angeordnet und so geschnitten sind, dass ablaufende Feuchtigkeit und Schmutz von oben nicht in den Schuh 1 hineinlaufen kann. Durch die abrollende Fußbewegung wird die in diesem Polster 11 befindliche Luft über die Entlüftungsöffnungen 40 abgeleitet. Dadurch entsteht in diesem Polster 11 ein Unterdruck, der durch das als Einwegventil ausgebildete Ventil 17 ausgeglichen ist, wobei über das Ventil 17 durch den Unterdruck Luft über die Zuführung 15 in das Polster 11 gesaugt wird.

Bei dem Ausführungsbeispiel gemäß Fig. 2 ist im Absatz 14 zwischen dem Ventil 17 und dem die Kugeln 12 enthaltenden Polster 11 eine Kammer 18 vorgesehen, wobei nur eine kurze Zuführung 15 vorhanden ist. Im Absatz 14 ist die Kammer 18 nach unten hin durch eine Schutzplatte 19 geschützt. Die darunter angeordnete Absatzsohle 20 ist erneuerbar. Die Kammer 18 ist mit einem Druckmedium 21 gefüllt, welches bei zumindest teilweise unbelastetem Schutzvlies 9 dieses ausbeult und bei Belastung erhöht sich der Druck in der Kammer 18, die sich dadurch ausdehnt. Bei dieser Abfolge erhöht sich der Massageeffekt. Ausweichende Luft wird in der gleichen Weise ersetzt, wie dies in Bezug auf Fig. 1 erläutert wurde. Gegebenenfalls kann aber auch manuell, z.B. mit einer geeigneten Luftpumpe, von Zeit zu Zeit Luft in die Kammer 18 nachgefüllt werden.

Der Schuh 1 gemäß Fig. 3 besitzt ein medizinische Wirkstoffe enthaltendes Polster 23, das über die gesamte Fläche der Oberseite der Sohle 2 verläuft, welche vom Fuß beaufschlagt wird. Über das im Absatz 14 vorhandenes Ventil 17 und die Zuführung 15 wird das Medizinpolster 23 mit medizinischen Wirkstoffen gefüllt. Im Schutzvlies 9 sind, wie aus der Fig. 4 ersichtlich, kleine Poren 24 eingearbeitet, über die der medizinische Wirkstoff in das Schuhinnere 4 gelangt.

In Fig. 5 ist eine Einlage 25 für den Schuh 1 gezeigt, die ein Polster 5 mit Noppen 8 und eine Kappe 27 aufweist. Durch diese Ausgestaltung ist es möglich, normale Schuhe zu kaufen und mit der Einlage 25 sowohl einen Massageeffekt als auch eine medizinische Wirkung zu erzielen.

Bei der Einlage 25 gemäß Fig. 6 ist die Basisplatte 6 mit dem Schutzvlies 9 über einen Umlaufrand 28 verbunden. In die Einlage 25 sind vollflächig Kugeln 12 eingebracht. Vom Umlaufrand 28 in Richtung der Kugeln 12 weisend ist ein umlaufendes Federband 29 angeordnet. Im Bereich des Absatzes 14 des Schuhs 1 befindet sich das Ventil 17, über welches die Einlage 25 sowohl mit einem Druckmedium, wie Luft, als auch mit einem medizinischen Wirkstoff versehen werden kann. Bei einer alternativen, nicht dargestellten Ausführung kann das Ventil 17 weggelassen werden, wodurch die Einlage wiederum bei einem normalen Schuh 1 Verwendung finden kann.

Fig. 7 zeigt einen Teil der Einlage 25 unter Belastung. Der Fuß rollt auf dem Schutzvlies 9 der Einlage 25 ab. Die momentane Hauptlast wirkt dabei in Pfeilrichtung durch den Fußbereich 31. In diesem Bereich werden die Kugeln 12 verschoben, wodurch das Federband 29 zusammengedrückt wird. Nach der Belastung entspannt sich das Federband 29 und schiebt die Kugeln 12 in ihre ursprüngliche Lage zurück. Hierdurch ergibt sich sowohl bei der Belastung als auch der Entlastung ein Massageeffekt für den Fuß.

### Liste der Bezugszeichen

- 1: Schuh
- 2: Sohle
- 3: Oberleder
- 4: Schuhinneres
- 5:
- 6: Basisplatte
- 7: Fußbett
- 8: Noppe
- 9: Schutzvlies
- 10:
- 11: Polster
- 12: Kugel
- 13: Übergang
- 14: Absatz
- 15: Zuführung
- 16: unbelastete Stelle
- 17: Ventil
- 18: Kammer
- 19: Schutzplatte
- 20: Absatzsohle
- 21: Druckmedium
- 22: Saugvlies
- 23: Polster
- 24: Pore
- 25: Einlage
- 26: Schuhspitze
- 27: Kappe
- 28: Umlaufrand
- 29: Federband
- 30: Pfeilrichtung
- 31: Fußbereich
- 32: Innenseite von 6
- 33: Unterseite von 8

## Patentansprüche

1. Schuh mit fußmassierender Wirkung der eine Sohle (2) gegebenenfalls mit einem Absatz (14) und ein Obermaterial (3) umfasst, wobei im Schuhinnern (4) oberhalb der Sohle (2) ein ein Massageelement enthaltendes Polster (11, 23, 67) vorgesehen ist, das unterseitig eine der Form der Sohle (2) angepasste flexible Basisplatte (6) und oberseitig ein mit dieser fest verbundenes elastisches Schutzvlies (9) aufweist, **dadurch gekennzeichnet, dass** das Massageelement als eine Vielzahl von Kugeln (12) ausgebildet ist, die in ein elastisches Material eingebettet und/oder in Reihen durch das elastische Material dauerhaft miteinander verbunden sind.

2. Schuh nach Anspruch 1, **dadurch gekennzeichnet, dass** der Werkstoff der Kugeln (12) und das elastische Material gleiche oder unterschiedliche Shore-Härten aufweisen.

3. Schuh nach Anspruch 1 oder 2, **dadurch gekennzeichnet, dass** die Kugeln (12) an ihrer Oberfläche mit einer Gleitschicht versehen sind.

4. Schuh nach einem der Ansprüche 1 bis 3, **dadurch gekennzeichnet, dass** das mit Kugeln (12) gefüllte Polster (11) am Innenrand umlaufend ein flexibles Federband (29) aufweist.

5. Schuh nach einem der Ansprüche 1 bis 4, **dadurch gekennzeichnet, dass** im Absatz (14) eine Ventileinrichtung (15,17) vorgesehen ist, die mit dem Innenraum des mit Kugeln (12) gefüllten Polsters (11) verbunden ist.

6. Schuh nach Anspruch 5, **dadurch gekennzeichnet, dass** die Ventileinrichtung (15,17) als Einwegventil ausgebildet ist, wobei im Obermaterial (3) Entlüftungsöffnungen (40) eingebracht sind.

7. Schuh nach Anspruch 5 oder 6, **dadurch gekennzeichnet, dass** zwischen der Ventileinrichtung (15,17) und dem mit Kugeln (12) gefüllten Polster (11) eine flexible, ausdehnbare Kammer (18,34) im Absatz (14) ausgebildet ist.

8. Schuh nach Anspruch 7, **dadurch gekennzeichnet, dass** die flexible, ausdehnbare Kammer (18,34) unterseitig durch eine feste Schutzplatte (19) vom unteren Bereich des Absatzes (14) bzw, der Sohle (2) getrennt ist.

## Claims

1. Shoe having a foot-massaging effect, which shoe includes a sole (2) possibly with a heel (14) and a top material (3), a cushion (11, 23, 67) containing a massaging element being provided in the shoe interior (4) above the sole (2), which cushion has, on the underside, a flexible base panel (6) adapted to the shape of the sole (2), and, on the upper side, a resilient protective non-woven fabric (9) securedly connected to said base panel, **characterised in that** the massaging element is in the form of a plurality of balls (12), which are embedded in a resilient material and/or are permanently interconnected in rows by the resilient material.

2. Shoe according to claim 1, **characterised in that** the material of the balls (12) and the resilient material have identical or different Shore hardnesses.

3. Shoe according to claim 1 or 2, **characterised in that** the balls (12) are provided on their surface with a slide-promoting layer.

4. Shoe according to one of claims 1 to 3, **characterised in that** the cushion (11), filled with balls (12), has a flexible resilient strip (29) circumferentially on the inner edge.

5. Shoe according to one of claims 1 to 4, **characterised in that**, in the heel (14), a valve device (15, 17) is provided which is connected to the interior of the cushion (11) filled with balls (12).

6. Shoe according to claim 5, **characterised in that** the valve device (15, 17) is in the form of a one-way valve, ventilation openings (40) being fitted in the top material (3).

7. Shoe according to claim 5 or 6, **characterised in that**, between the valve device (15, 17) and the cushion (11) filled with balls (12), a flexible, expandable chamber (18, 34) is provided in the heel (14).

8. Shoe according to claim 7, **characterised in that** the flexible, expandable chamber (18, 34) is separated on the underside from the lower region of the heel (14), or respectively of the sole (2), by a fixed protective plate (19).

## Revendications

1. Chaussure à effet de massage du pied comprenant une semelle (2) avec le cas échéant un talon (14) et un matériau supérieur (3), un rembourrage (11, 23, 67) contenant un élément de massage étant prévu à l'intérieur de la chaussure (4) au-dessus de la semelle (2), lequel présente sur le côté inférieur une plaque de base (6) flexible adaptée à la forme de la semelle (2) et sur le côté supérieur un matériau non tissé de protection (9) élastique relié solidement à celle-ci, **caractérisée en ce que** l'élément de massage est conçu comme une multitude de billes (12) qui sont insérées dans un matériau élastique et/ou sont reliées entre elles de manière durable en formant des rangées par un matériau élastique.

2. Chaussure selon la revendication 1, **caractérisée en ce que** la matière première des billes (12) et le matériau élastique présentent des duretés Shore identiques ou différentes.

3. Chaussure selon la revendication 1 ou 2, **caractérisée en ce que** les billes (12) sont dotées au niveau de leur surface supérieure d'une couche glissante.

4. Chaussure selon l'une des revendications 1 à 3, **caractérisée en ce que** le rembourrage (11) rempli de billes (12) présente sur la périphérie du bord interne une bande élastique flexible (29).

5. Chaussure selon l'une des revendications 1 à 4, **caractérisée en ce qu'**un dispositif à valve (15, 17) est prévu dans le talon (14), lequel est relié à l'espace interne du rembourrage (11) rempli de billes (12).

6. Chaussure selon la revendication 5, **caractérisée en ce que** le dispositif à valve (15, 17) est conçu comme une valve à simple action, des ouvertures d'aération (40) étant ménagées dans le matériau supérieur (3).

7. Chaussure selon la revendication 5 ou 6, **caractérisée en ce qu'**une chambre expansible (18, 34) est formée dans le talon (14) entre le dispositif à valve (15, 17) et le rembourrage (11) rempli de billes (12).

8. Chaussure selon la revendication 7, **caractérisée en ce que** la chambre expansible flexible (18, 34) est séparée, du côté inférieur, de la partie inférieure du talon (14), respectivement de la semelle (2) par une plaque de protection fixe (19).
